# EUROPÄISCHE PATENTSCHRIFT

(11) **EP 0 937 189 B1**
(45) Veröffentlichungstag und Bekanntmachung des Hinweises auf die Patenterteilung: **28.03.2001**
(21) Anmeldenummer: 97948812.9
(22) Anmeldetag: 27.10.1997
(51) Int. Cl.: E06B 9/76

(54) **KUPPLUNGSSTÜCK**
COUPLING PART
PIECE D'ACCOUPLEMENT

(30) Priorität: 06.11.1996 DE 19645602
(43) Veröffentlichungstag der Anmeldung: 25.08.1999
(73) Patentinhaber: GERHARD GEIGER GMBH & CO., 74321 Bietigheim-Bissingen (DE)
(72) Erfinder: GRÜDL, Josef, D-74369 Löchgau (DE)
(74) Vertreter: Jeck, Anton, Dipl.-Ing.
(86) Internationale Anmeldenummer: EP9705926
(87) Internationale Veröffentlichungsnummer: WO9820227

(56) Entgegenhaltungen:
- CH-A- 429 105
- DE-A- 2 359 471
- DE-U- 8 526 209
- FR-A- 1 026 678
- FR-A- 1 080 667
- NL-A- 9 002 738
- US-A- 4 607 974

## Beschreibung

Die Erfindung betrifft ein Kupplungsstück gemäß dem Oberbegriff des Anspruchs 1.

Um eine Markisentrommel von Hand anzutreiben, sind Kegelradgetriebe bekannt, die auf der Antriebsseite mit einem Kupplungsstück versehen sind, in dessen zentrale Ausnehmung eine Handkurbel steckbar ist. Die Kurbel weist dabei an ihrem einen Ende einen Vierkant auf, der in die vierkantförmige Ausnehmung des Zwischenstücks eingeführt wird. Durch Drehen an der Kurbel kann die Markisentrommel zum Ab- und Aufwickeln des Markisentuchs betätigt werden.

Bei dieser Kurbel-Zwischenstückanordnung muß die Kurbel gerade in die Zwischenstückausnehmung gesteckt werden und beim Ab- und Aufwickelvorgang auch im wesentlichen gerade gehalten werden. Das ist aber in manchen Fällen nicht immer möglich. Deshalb ist man schon dazu übergegangen, das Zwischenstück als Kreuzgelenk auszubilden. Ein derartiges Kreuzgelenk ist beispielsweise in der DE-U1-8 017 342 beschrieben. Dort weist ein Gelenklager für Kurbelantriebe von Rolläden, Jalousien oder Markisen eine drehfest mit einer Welle verbundene Kugel und eine Kugelpfanne eines Lagerteils auf. Die Welle ist damit in diesem Kugelgelenk drehbar. Das Wellenende ist außerdem mit einem Zwischenstück verbunden, das das Kreuzgelenk trägt, das andererseits mit der Handkurbel verbindbar ist. Ein solches Kreuzgelenk führt jedoch zu ungleichmäßigen, ruckhaften Bewegungen der Handkurbel bzw. Markisentrommel, und außerdem ist die Gefahr des Herausrutschens der Kurbel aus der Ausnehmung des Zwischenstücks vorhanden.

Aus der DE-A 1-2359471 ist eine Kupplung nach dem Oberbegriff des Anspruchs 1 bekannt, bei der die Mittel zur Übertragung der Drehmomente durch zwei um 180° versetzte Nuten im Kugelkopf, durch zwei und 180° versetzte Ausnehmungen im hohlkörperartigen Teil der kupplung und durch zwei Mitnehmerkugeln gebildet sind, die in diesen Ausnehmungen und diesen Nuten gelagert sind. Der untere Rand des hohlkörperartigen Teils ist flexibel ausgebildet, so daß der Kugelkopf unter Aufweitung dieses Rands in diesen Teil einsetzbar ist. Das Einsetzen bereitet jedoch Schwierigkeiten, weil dabei die nuten mit den vorher in die Ausnehmungen eingesetzten Mitnehmerkugeln fluchten müssen. Beim Ausrücken der Kupplung besteht auch die Gefahr, daß die Mitnehmerkugeln aus dem hohlkörperartigen Teil herausfallen. Die Kugeln bieten ferner nur sehr geringe Berührungsflächen mit den Nutwänden des Kugelkopfes, so daß eine große Punktbelastung auftritt, die zu Deformierung der Nutwände führen kann. Dadurch ist dann eine ruckfreie Bewegung der Handkurbel nicht mehr gewährleistet.

Die Erfindung hat sich zur Aufgabe gestellt, eine Kupplung der im Oberbegriff des Anspruchs 1 zu schaffen, die die geschilderten Nachteile vermeidet, mit der also ein einfaches Ein- und Ausrücken der Kupplung möglich ist, ohne daß der Kopf bei eingerückter Kupplung herausrutscht, und mit der auch bei einer von der Vertikalen abweichenden Lage der Handkurbelwelle die Handkurbel über lange Betriebszeiten ruckfrei betätigbar ist.

Diese Aufgabe wird mit den Merkmalen des Anspruchs 1 gelöst.

Weitere vorteilhafte Ausgestaltungen der Erfindung sind in den Unteransprüchen niedergelegt.

Die Erfindung wird nun an Ausführungsbeispielen näher erläutert. Es zeigen:
- Fig. 1: einen Längsschnitt durch ein bekanntes Getriebe und ein Kupplungsstück mit einem Kugelkopfeinsatz gemäß der Erfindung zum Antrieb einer Markisentrommel,
- Fig. 2: eine Seitenansicht einer zweiten Ausführungsform des Kugelkopfeinsatzes,
- Fig. 3: eine Draufsicht auf den Kugelkopfeinsatz der Fig. 2,
- Fig. 4: einen der Fig. 1 ähnlichen Längsschnitt mit einer weiteren Ausführung des Kupplungsstücks und des Kugelkopfeinsatzes,
- Fig. 5: eine Ansicht des Kupplungsstücks der Fig. 4 von unten,
- Fig. 6: einen Längsschnitt des Kupplungsstücks der Fig. 4,
- Fig. 7: eine Draufsicht auf das Kupplungsstück der Fig. 4,
- Fig. 8: eine Seitenansicht des Kugelkopfeinsatzes der Fig. 4,
- Fig. 9: einen (um 90° gedrehten) Längsschnitt des Kugelkopfeinsatzes der Fig. 4 und
- Fig. 10: eine um 90° gedrehte Ansicht des Kugelkopfeinsatzes der Fig. 4 von unten.

In Fig. 1 besteht die Antriebsvorrichtung aus einem Kegelradgetriebe 1, das nicht Gegenstand der Erfindung ist, einem Kupplungsstück 2 und einem Kugelkopfeinsatz 3.

Das Kegelradgetriebe 1 dient dazu, die mit einer nicht dargestellten Handkurbel ausgeführte vertikale Drehbewegung in eine horizontale Drehbewegung für eine nicht dargestellte Markisentrommel umzusetzen. In einem Gehäuse 4 ist eine mit einer Kegelradverzahnung 5 versehene Abtriebshohlwelle 6 gelagert, in die eine nicht dargestellte Welle der Markisentrommel einführbar ist. In die Kegelradverzahnung 5 greift ein Kegelzahnrad 7 ein, das mit einer im Gehäuse 4 gelagerten Zwischenwelle 8 fest verbunden ist. Das aus dem Gehäuse 4 herausstehende Ende dieser Zwischenwelle ist mit einer Querbohrung 9 versehen.

Ein mit einer Querbohrung versehener Hülsenteil 10 des Zwischen- bzw. Kupplungsstücks 2 ist auf dieses Zwischenwellenende aufschiebbar und dort befestigbar, wobei diese Querbohrung auf die Querbohrung 9 abgestimmt ist und die Befestigung mittels eines in diese Querbohrungen einschiebbaren, nicht dargestellten Stifts erfolgen kann. Das Kupplungsstück 2 weist in seinem unteren Bereich einen glockenförmigen Teil 11 auf, dessen unterer Innenbereich sich an der Stelle 12 zunächst verjüngt und dann an der Stelle 13 erweitert. Der glockenförmige Teil 11 ist in seinem unteren Bereich ferner mit einem vertikalen Schlitz 14 versehen und trägt auf seinem Umfang einen verschiebbaren Ring 15. Der Zweck dieses Schlitzes 14 und Rings 15 wird später noch erläutert. Der untere Teil des glockenförmigen Teils 11 ist innen mit einer vertikalen Nut 16 versehen.

Der Kugelkopfeinsatz 3 besteht aus einem Kugelkopf 17, dessen Form an die Verjüngung 12 und die Erweiterung 13 angepaßt ist. An den Kugelkopf 17 schließen sich ein Bund 18 und ein eine Querbohrung 20 aufweisender Achsstumpf 19 an, der mit der nicht dargestellten Handkurbel fest verbindbar ist. Der Kugelkopf 17 ist mit einer vertikalen Rippe 21 versehen, die in die Nut 16 eingreift und in diese vertikal verstellbar ist.

Der Kugelkopfeinsatz 3 wird in den glockenförmigen Teil 11 dadurch eingesetzt, daß der Ring 15 nach oben verschoben und der untere Bereich des glockenförmigen Teils 11 beim Einsetzen des Kugelkopfeinsatzes 3 aufgeweitet wird, was durch den Schlitz 14 ermöglicht wird. Danach wird der Ring 15 wieder nach unten in die gezeigte Lage verschoben. Der Kugelkopf ist dadurch unverlierbar gesichert. Er kann vorzugsweise in bezug auf die Vertikale um einen Winkel von vorzugsweise bis zu 30° und mehr ausgelenkt werden. Auch bei dieser Auslenkung ist eine ordnungsgemäße Betätigung der Handkurbel bzw. der Markisentrommel möglich.

Eine andere Ausführung des Kugelkopfeinsatzes 3' ist in den Figuren 2 und 3 gezeigt. Dort ist der Kugelkopf 17' mit drei gleichmäßig verteilten und in Achsrichtung sich erstreckenden Rippen 22, 23, 24 versehen, die in drei entsprechend angeordnete, jedoch nicht dargestellte Nuten, ähnlich der Nut 16, im glockenförmigen Teil des Kupplungsstücks eingreifen. Die Stabilität der Verbindung des Kugelkopfes mit dem Kupplungsstück wird dadurch verbessert.

Alternativ können Nuten und Rippen auch schräg verlaufen. Ferner kann die Rippe 21 soweit verkürzt sein, daß nur noch ein Dorn oder Stumpf mit vorzugsweise kreisrundem Querschnitt übrigbleibt. Die Form des Mitnahmekörpers, wie der Rippe 21 oder des Dorns, kann verschieden gestaltet werden. Wesentlich ist nur, daß der Mitnahmekörper immer im Eingriff mit mindestens einer der zugehörigen Nut 16 bleibt.

Die in Fig. 4 dargestellte Antriebsvorrichtung mit der weiteren Ausführung des Kupplungsstücks 2' und des Kugelkopfeinsatzes 3' hat im oberen Teil ein Getriebe, wie es in Fig. 1 mit den Teilen 1 und 4 - 9 dargestellt ist; dieses Getriebe wird daher nicht erneut beschrieben. Das Kupplungsstück 2' ist in den Figuren 5 - 7 näher dargestellt, während der Kugelkopfeinsatz 3' in den Figuren 8 - 10 näher gezeigt ist.

Das Kupplungsstück 2' der Figuren 5 - 7 besteht vorzugsweise aus flexiblem Kunststoff und weist wieder im oberen Bereich einen Hülsenteil 10 mit einer Querbohrung 9 sowie im unteren Bereich einen abweichend von Fig. 1 geformten, glockenförmigen Teil 30 auf. Im oberen Bereich des Teils 30 sind drei gleichmäßig am Außenumfang verteilte, ringabschnittförmige Ausnehmungen 31 - 33 vorgesehen, wodurch drei Rippen 34 - 36 stehenbleiben. In diesen Rippen sind drei vertikale Nuten 37 - 39 zur Aufnahme der vertikalen Rippen des in den Figuren 8 - 10 gezeigten Kugelkopfes angeordnet. Im unteren Bereich des Teils 30 sind innen und zwischen den Nuten 37 - 39 verteilt drei Federn 40 - 42 in Schlitzen, wie dem Schlitz 14', angeformt, die jeweils am unteren Ende eine nach innen weisende Rastnase 43 bzw. 44 bzw. 45 aufweisen. Der freie Innenrand des Teils 30 ist im Bereich der Nuten 37 - 39 und der an diese angrenzenden, bis in die Nähe der Federn 40 - 42 reichenden Bereiche nach außen abgeschrägt, wie an der Stelle 46 gezeigt ist. Diese Abschrägungen gestatten ein leichtere Einführung des Kugelkopfes.

Der in den Figuren 8 - 10 gezeigte Kugelkopfeinsatz (3', Fig. 4) besteht aus einem Kugelkopf 50, einem daran anschließenden, runden Hülsenteil 51 und einem an diesen anschließenden, sechskantigen Achsstumpf 52, der mit einer Querbohrung 53 versehen und mit einer nicht dargestellten Handkurbel mit sechskantigem Ende verbindbar ist.

Der Kugelkopfeinsatz ist mit drei Rippen 54 - 56, die jedoch auch als radial vorstehende Stümpfe ausgebildet sein könnten, versehen, die sich an die Krümmung des Kugelkopfes 50 anpassen und ellipsenförmige Außenflächen aufweisen. Die zu ihren beiden axialen Enden hin sich verjüngenden Rippen 54 - 56 sind dazu bestimmt, in die geeigneten Nuten 37 - 39 (Fig. 5) einzugreifen. Die Nuten 37-39 sind in ihrer radialen Draufsicht im wesentlichen rechteckförmig oder so ausgebildet, daß die mit dem Achsstumpf 52 verbundene Kurbelstange quer zu ihrer Achse verschwenkbar ist. Die Form der Rippen 54 - 56 erleichtert das Einführen des Kugelkopfes 50 in die Nuten 37 - 39. Beim Einführen des Kugelkopfeinsatzes 3' in das Kupplungsstück 2' werden die Federn 43 - 45 ausgelenkt. Nach dem Einsetzen des Kugelkopfeinsatzes 3' verhindern die Rastnasen 43 - 45 ein Herausrutschen dieses Kugelkopfeinsatzes aus dem Kupplungsstück 2'.

Eine betriebsgemäße Verbindung zwischen dem Kugelkopf 50 und dem Teil 30 könnte schließlich auch so hergestellt werden, daß der Kugelkopf 50 mit einer Vielzahl von vorzugsweise gleichmäßig verteilten Noppen versehen wäre, die in entsprechend konkave und innenseitig angeordnete Ausnehmungen des Teils 30 eingreifen.

## Patentansprüche

1. Kupplung zum betriebsgemäßen Verbinden von Handkurbeln mit Antriebsvorrichtungen für Markisentrommeln, wobei die Kupplung ein Drehmomente übertragendes Gelenk aus einem hohlkörperartigen Teil, einen mit der Handkurbel über eine Handkurbelwelle verbundenen oder verbindbaren Kopf, vorzugswiese Kugelkopf, der in den hohlkörperartigen Teil einsetzbar ist, und Mitteln zur Übertragung der Drehmomente des Kopfes auf den hohlkörperartigen Teil aufweist, wobei diese Mittel mindestens eine innenseitige Ausnehmung des hohlkörperartigen Teils und mindestens einen in die Ausnehmung eingreifenden Mitnahmekörper aufweisen, und wobei der Mitnahmekörper in der Ausnehmung (16) verstellbar ist so daß die Kupplung auch bei einer von der Vertikalen abweichenden Lage der Handkurbelwelle betätigbar ist,
dadurch gekennzeichnet,
daß der Mitnahmekörper ein Vorsprung (22) des Kopfes (17, 17'; 50) ist.

2. Kupplung nach Anspruch 1,
dadurch gekennzeichnet,
daß das Teil (11, 30) glockenförmig ausgebildet ist.

3. Kupplung nach einem der Ansprüche 1 oder 2,
dadurch gekennzeichnet,
daß die Ausnehmung in Form einer nicht horizontalen Nut (16; 37-39) ausgebildet ist.

4. Kupplung nach einem der Ansprüche 1 bis 3,
dadurch gekennzeichnet,
daß der Vorsprung in Form einer Rippe (21; 54-56) oder einer Noppe ausgebildet ist.

5. Kupplung nach einem der Ansprüche 1 bis 4,
dadurch gekennzeichet,
daß Haltemittel (12, 13, 15; 40-45) zum Halten des Kugelkopfes (17, 17'; 50) im Teil (11, 30) vorgesehen sind.

6. Kupplung nach Anspruch 5,
dadurch gekennzeichnet,
daß die Haltemittel darin bestehen, daß der untere Innenbereich des glockenförmigen Teils sich nach unten verjüngt (12) und dann erweitert (13), daß die Form des Kugelkopfes (17, 17') an die Verjüngung (12) und Erweiterung (13) des unteren Innenbereichs des Teils (11) angepaßt ist und daß auf dem Umfang des unteren Bereichs des Teils (11) ein Ring (15) verschiebbar angeordnet ist.

7. Kupplung nach Anspruch 6,
dadurch gekennzeichnet,
daß der Winkel der Verjüngung (12) und der Erweiterung (13) in bezug auf die Vertikale jeweils 30° beträgt.

8. Kupplung nach Anspruch 5,
dadurch gekennzeichnet,
daß die Haltemittel darin bestehen, daß am unteren Rand des glockenförmigen Teils (30) mindestens eine Feder (40) vorgesehen ist, die am freien Ende eine nach innen weisende Rastnase (43) trägt.

9. Kupplung nach den Ansprüchen 3 und 4,
dadurch gekennzeichnet,
daß Nut (16; 37 - 39) und Rippe (21; 54 - 56) vertikal verlaufen.

10. Kupplung nach den Ansprüchen 3 und 4,
dadurch gekennzeichnet,
daß Nut und Rippe schräg verlaufen.

11. Kupplung nach den Ansprüchen 3 und 4,
dadurch gekennzeichnet,
daß drei im hohlkörperartigen Teil gleichmäßig verteilte Nuten (37 - 39) und drei auf dem Kopf angeordnete Rippen (22 - 24; 54 - 56) vorgesehen sind.

12. Kupplung nach einem der Ansprüche 4, 9 bis 11,
dadurch gekennzeichnet,
daß die Rippe (21) als Dorn ausgebildet ist.

## Claims

1. Coupling for the operative connection between crank handles and driving devices for awning drums, the coupling having a pivot joint, which transmits torques and comprises a component part which is similar to a hollow body, said coupling having a head which is connected or connectable to the crank handle via a hand crankshaft, preferably a spherical head, which is insertable into the component part which is similar to a hollow body, and said coupling having means for transmitting the torques of the head to the component part which is similar to a hollow body, these means having at least one recess on the inside of the component part which is similar to a hollow body, and said means having at least one entrainment body, which engages in the recess, and the entrainment body being displaceable in the recess (16) so that the coupling is also actuatable when the hand crankshaft is in a position which deviates from the vertical, characterised in that the entrainment body is a projection member (22) of the head (17, 17'; 50).

2. Coupling according to claim 1, characterised in that the component part (11, 30) has a bell-shaped configuration.

3. Coupling according to one of claims 1 or 2, characterised in that the recess is configured to be in the form of a non-horizontal groove (16; 37-39).

4. Coupling according to one of claims 1 to 3, characterised in that the projection member is configured to be in the form of a rib (21; 54-56) or a knub.

5. Coupling according to one of claims 1 to 4, characterised in that retaining means (12, 13, 15; 40-45) are provided to retain the spherical head (17, 17'; 50) in the component part (11, 30).

6. Coupling according to claim 5, characterised in that the retaining means are such that the lower internal region of the bell-shaped component part tapers downwardly (at 12) and then widens (at 13), in that the configuration of the spherical head (17, 17') is adapted to the tapered portion (12) and widened portion (13) of the lower internal region of the component part (11), and in that a ring (15) is displaceably disposed on the periphery of the lower region of the component part (11).

7. Coupling according to claim 6, characterised in that the angle of the tapered portion (12) and of the widened portion (13) relative to the vertical is 30° in each case.

8. Coupling according to claim 5, characterised in that the retaining means are such that at least one spring (40) is provided on the lower edge of the bell-shaped component part (30) and has an inwardly orientated locking projection (43) on the free end.

9. Coupling according to claims 3 and 4, characterised in that groove (16; 37 - 39) and rib (21; 54 - 56) extend vertically.

10. Coupling according to claims 3 and 4, characterised in that groove and rib extend inclinedly.

11. Coupling according to claims 3 and 4, characterised in that three grooves (37 - 39) are provided, which are distributed uniformly in the component part which is similar to a hollow body, and three ribs (22 - 24; 54 - 56) are provided, which are disposed on the head.

12. Coupling according to one of claims 4 and 9 to 11, characterised in that the rib (21) is in the form of a spindle.

## Revendications

1. Accouplement pour la liaison conforme à l'exploitation de manivelles avec des dispositifs d'entraînement pour des tambours de stores-bannes, l'accouplement présentant une articulation transmettant des couples constituée d'une partie en forme de corps creux, une tête reliée ou pouvant être reliée à la manivelle par un arbre de manivelle, de préférence une tête sphérique, qui peut être insérée dans la partie en forme de corps creux, et des moyens pour la transmission des couples de la tête à la partie en forme de corps creux, ces moyens présentant au moins un évidement côté intérieur de la partie en forme de corps creux et au moins un corps d'entraînement s'engageant dans l'évidement, et le corps d'entraînement étant réglable dans l'évidement (16) de telle sorte que l'accouplement puisse être actionné également avec une position de l'arbre de manivelle différente de la verticale, caractérisé en ce que le corps d'entraînement est une saillie (22) de la tête (17, 17' ; 50).

2. Accouplement selon la revendication 1, caractérisé en ce que la partie (11, 30) est conçue sous la forme d'une cloche.

3. Accouplement selon l'une quelconque des revendications 1 ou 2, caractérisé en ce que l'évidement est réalisé sous la forme d'une rainure (16 ; 37 à 39) non horizontale.

4. Accouplement selon l'une quelconque des revendications 1 à 3, caractérisé en ce que la saillie est réalisée sous la forme d'une nervure (21 ; 54 à 56) ou d'une nope.

5. Accouplement selon l'une quelconque des revendications 1 à 4, caractérisé en ce que les moyens de maintien (12, 13, 15 ; 40 à 45) sont prévus pour le maintien de la tête sphérique (17, 17' ; 50) dans la pièce (11, 30).

6. Accouplement selon la revendication 5, caractérisé en ce que les moyens de maintien consistent en ce que la zone intérieure inférieure de la partie en forme de cloche se rétrécit vers le bas (12) et s'élargit ensuite (13), en ce que la forme de la tête sphérique (17, 17') est adaptée au rétrécissement (12) et l'élargissement (13) de la zone intérieure inférieure de la partie (11) et en ce qu'une bague (15) est disposée de façon coulissante sur le pourtour de la zone inférieure de la pièce (11).

7. Accouplement selon la revendication 6, caractérisé en ce que l'angle de rétrécissement (12) et de l'élargissement (13) est respectivement de 30° par rapport à la verticale.

8. Accouplement selon la revendication 5, caractérisé en ce que les moyens de maintien consistent en ce que, sur le bord inférieur de la partie en forme de cloche (30), il est prévu au moins un ressort (40) qui supporte sur l'extrémité libre un ergot d'arrêt (43) dirigé vers l'intérieur.

9. Accouplement selon les revendications 3 et 4, caractérisé en ce que la rainure (16 ; 37 à 39) et la nervure (21 ; 54 à 56) sont verticales.

10. Accouplement selon les revendications 3 et 4, caractérisé en ce que la rainure et la nervure sont inclinées.

11. Accouplement selon les revendications 3 et 4, caractérisé en ce qu'il est prévu trois rainures (37 à 39) uniformément réparties dans la partie en forme de corps creux et trois nervures (22 à 24 ; 54 à 56) disposées sur la tête.

12. Accouplement selon l'une quelconque des revendications 4, 9 à 11, caractérisé en ce que la nervure (21) est conçue sous la forme d'une pointe.
